# EUROPÄISCHE PATENTSCHRIFT

(11) **EP 4 042 455 B1**
(45) Veröffentlichungstag und Bekanntmachung des Hinweises auf die Patenterteilung: **12.03.2025**
(21) Anmeldenummer: 20785720.2
(22) Anmeldetag: 30.09.2020
(51) Int. Cl.: H01F 17/06, H01F 27/28, H01F 17/00, H01F 27/06

(54) **GLEICHTAKTDROSSEL**
COMMON-MODE CHOKE
BOBINE DE CHOC EN MODE COMMUN

(30) Priorität: 10.10.2019 DE 102019215521
(43) Veröffentlichungstag der Anmeldung: 17.08.2022
(73) Patentinhaber: Robert Bosch GmbH, 70442 Stuttgart (DE)
(72) Erfinder: ENGLER, Sebastian, 71088 Holzgerlingen (DE); KUECUEK, Ahmet, 72622 Nuertingen (DE); KIENLE, Wolfram, 71106 Magstadt (DE); BURGER, Dennis, 71292 Friolzheim (DE); MERZ, Hubert, 72800 Eningen (DE); RAFF, Matthias, 72336 Balingen (DE); BRIELMANN, Frank, 72116 Moessingen (DE); HAGEL, Mark, 72820 Sonnenbuehl / Genkingen (DE)
(86) Internationale Anmeldenummer: PCT/EP2020/077282
(87) Internationale Veröffentlichungsnummer: WO 2021/069267

(56) Entgegenhaltungen:
- EP-A1- 3 483 905
- WO-A1-2019/119046
- DE-A1- 102016 223 195
- DE-C1- 4 221 769

## Beschreibung

### Stand der Technik

Die Erfindung betrifft eine Gleichtaktdrossel. Die Gleichtaktdrossel weist einen insbesondere magnetisch permeablen insbesondere kreisringförmigen Ringkern auf. Die Gleichtaktdrossel weist auch wenigstens eine Spule, und wenigstens eine weitere Spule auf. Die Spule und die weitere Spule sind jeweils derart im Bereich des Ringkerns angeordnet, dass ein die Spulen durchsetzender magnetischer Fluss den Ringkern erfassen kann.

Gleichtaktdrosseln werden zur EMV-Entstörung (EMV = Elektro-Magnetische-Verträglichkeit) eingesetzt. Dazu weisen Gleichtaktdrosseln wenigstens zwei oder nur zwei Spulen auf, die über einen Ringkern miteinander in magnetischer Wechselwirkung stehen können. Der Spulenstrom in den zwei Spulen wird bevorzugt in zueinander verschiedene Richtungen geführt, so dass sich EMV-Störungen in dem Ringkern magnetisch einander aufheben.

DE 10 2016 223195 zeigt einen Transformator, der auch als Drossel eingesetzt werden kann, und dessen Primärwindungen aus bechersegmentförmigen Windungen bestehen. DE 42 21 769 zeigt eine Gleichtaktdrossel, die durch Verlöten von segmentförmigen Innen- und Außenleitern hergestellt ist.

### Offenbarung der Erfindung

Erfindungsgemäß umschließt der Ringkern einen insbesondere zylindrischen Durchbuch. Die Spulen umfassen für jede Spulenwindung jeweils wenigstens einen oder nur einen elektrischen Innenleiter, insbesondere eine Stromschiene. Der Innenleiter ist in dem Durchbruch angeordnet, wobei die Spulenwindung einen mit dem Innenleiter elektrisch verbundenen Außenleiter aufweist. Der Außenleiter bildet einen Zylindermantelabschnitt, insbesondere ein Zylindermantelsegment. Der Außenleiter ist ausgebildet, einen Umfangsabschnitt des Ringkerns zu umschließen. Anspruch 1 spezifiziert die Erfindung; sie beruht insbesondere auf einem Verschlussdeckel zum Abschluss des Hohlraums, in dem sich der Ringkern befindet.

Vorteilhaft kann die Gleichtaktdrossel so besonders kompakt und aufwandsgünstig bei hoher Induktivitätsausbildung bereitgestellt sein. Weiter vorteilhaft kann die Gleichtaktdrossel so bei Hochstromanwendungen, insbesondere bei einem Stromfluss von mehreren hundert Ampere, niederohmig ausgebildet sein. Es wurde nämlich erkannt, dass die Impedanz einer Gleichtaktdrossel wirksam erhöht werden kann, wenn die Querschnittsfläche des Durchbruchs von den Innenleitern voll bestromt werden kann.

Der Umfang des Ringkerns erstreckt sich bevorzugt entlang eines Ringumlaufs um den Durchbruch herum. Der Ringkern ist bevorzugt kreisringförmig, weiter bevorzugt hohlzylinderförmig ausgebildet.

In einer bevorzugten Ausführungsform bilden die in dem Durchbruch angeordneten Innenleiter gemeinsam eine Zylinderform, und füllen den Durchbruch gemeinsam aus. Bevorzugt weisen die Innenleiter jeweils einen kreissegmentförmigen Querschnitt auf. Die Gleichtaktdrossel kann so bei einer Ausführungsform mit nur einer Windung für eine der beiden Spulen, insbesondere eine positive Spule und eine negative Spule, einen Innenleiter aufweisen, welcher halbzylinderförmig, und im Querschnitt halbkreisförmig ausgebildet ist. Die Gleichtaktdrossel kann in einer Ausführungsform, bei der jede Spule jeweils zwei Windungen oder Teilwindungen aufweist, für jede Windung oder Teilwindung einen Innenleiter aufweisen, welcher zylinderviertelsegmentförmig oder im Querschnitt kreisviertelsegmentförmig ausgebildet ist. Vorteilhaft kann so der Durchbruch zur Ausbildung einer großen Induktivität der Gleichtaktdrossel mit einem besonders kleinen Durchbruchquerschnitt ausgebildet sein. Die Gleichtaktdrossel kann so besonders platzsparend bereitgestellt sein.

Bevorzugt sind die Innenleiter jeweils als insbesondere gerader Stab ausgebildet. Vorteilhaft können die Innenleiter so aufwandsgünstig durch ein Strangpressprofil oder ein Walzprofil und durch Abtrennen von einer Stange bereitgestellt werden.

In einer bevorzugten Ausführungsform weisen die Spulen jeweils nur eine Spulenwindung oder Spulenteilwindung auf und die Außenleiter, oder zusätzlich die Innenleiter, sind dazu im Querschnitt halbkreisförmig ausgebildet. Vorteilhaft können die Innenleiter der Spule und der weiteren Spule den Durchbruch gemeinsam vollständig oder fast vollständig - bevorzugt einen Isolationsspalt ausgenommen - ausfüllen. Die Außenleiter können den Ringkern vorteilhaft vollständig, oder fast vollständig, bevorzugt einen Isolationsspalt ausgenommen, umschließen. Der Isolationsspalt kann mit Luft oder einem Isolator, bevorzugt Kunststoff oder Keramik gefüllt sein. Der Isolator ist bevorzugt durch den Haltekörper gebildet.

In einer bevorzugten Ausführungsform weisen die Spulen jeweils zwei Spulenwindungen, oder Spulenteilwindungen auf. Die Außenleiter und/oder die Innenleiter sind dazu jeweils im Querschnitt kreisviertelsegmentförmig ausgebildet. Vorteilhaft kann so eine Gleichtaktdrossel mit zwei Spulenwindungen oder Teilwindungen, eine hohe Induktivität aufweisen, insoweit die Induktivität einer Gleichtaktdrossel quadratisch mit der Windungszahl ansteigt.

In einer bevorzugten Ausführungsform weist die Gleichtaktdrossel einen elektrisch isolierend ausgebildeten Haltekörper, insbesondere Kunststoffkörper oder Keramikkörper auf. Der Kunststoffkörper erstreckt sich wenigstens zwischen zueinander benachbarten Außenleitern oder zusätzlich zwischen zwei zueinander benachbarten Innenleitern. Bevorzugt erstreckt sich der Haltekörper zwischen zwei zueinander benachbarten Spulenwindungen. Dadurch sind die einzelnen Spulenwindungen vorteilhaft voneinander elektrisch isoliert.

Der Haltekörper, insbesondere Kunststoffkörper oder Keramikkörper, umschließt bevorzugt einen ringförmigen Hohlraum zur Aufnahme des Ringkerns, welcher ausgebildet ist, den Ringkern aufzunehmen. Vorteilhaft kann die Gleichtaktdrossel so aufwandsgünstig und platzsparend bereitgestellt sein. Der Kunststoffkörper kann beispielsweise zusammen mit den Außenleitern und den Innenleitern im Spritzgussverfahren durch Umspritzen der Außen- und Innenleiter bereitgestellt werden. Der Innenleiter, und der Außenleiter, und ein den Innenleiter und den Außenleiter verbindender Verbindungsabschnitt, bilden so gemeinsam eine Spulenwindung oder Spulenteilwindung.

Eine Spulenwindung erstreckt sich bevorzugt entlang eines vollständigen Windungsumlaufs um einen Spulenkern, insbesondere den Ringkern. Eine Spulenteilwindung erstreckt sich bevorzugt entlang eines Teilumlaufs um den Spulenkern, insbesondere den Ringkern. Es wurde erkannt, dass auch Spulenteilwindungen, welche wenigstens einen Innenleiter aufweisen, in hohem Maße zu einer Induktivitätsbildung der Drosselspule beitragen können.

In einer bevorzugten Ausführungsform weist der Haltekörper eine Isolierschicht oder ein Isolationsmaterial auf, welche ausgebildet ist, die Außenleiter und/oder die Innenleiter gegen den Ringkern elektrisch zu isolieren. Die Isolierschicht bildet bevorzugt einen den Ringkern umschließenden Isoliermantel. Vorteilhaft kann die Gleichtaktdrossel so spannungsfest, insbesondere hochspannungsfest, ausgebildet sein. Eine Hochspannung, insbesondere für Automobilanwendungen, beispielsweise Elektrofahrzeug- oder Hybridfahrzeuganwendungen, beträgt beispielsweise zwischen einigen hundert Volt und tausend Volt.

In einer bevorzugten Ausführungsform ist der Außenleiter einer Spulenwindung über einen Verbindungsabschnitt mit dem Innenleiter verbunden, wobei der Verbindungsabschnitt kreissegmentförmig ausgebildet ist. So kann vorteilhaft auch ein Oberflächenbereich des Ringkerns von einer Spulenwindung oder Spulenteilwindung umschlossen sein, welcher sich zwischen dem Durchbruchwandbereich und einer radial nach außen weisenden Außenfläche des Ringkerns erstreckt. Der Oberflächenbereich ist bevorzugt kreisförmig ausgebildet und weist eine Kreisfläche auf, welche sich zwischen einem Durchmesser des Durchbruchs und einem Außendurchmesser des Ringkerns erstreckt.

Bevorzugt bilden die Windungen oder Teilwindungen der Spule und der weiteren Spule zur Ausfüllung des Durchbruchs und/oder zur Umschließung des Ringkerns zusammengefügt eine Form eines Bechers. Der zuvor erwähnte Verbindungsabschnitt bildet dabei einen Becherboden, die Außenleiter bilden dabei eine äußere Becherwand und die Innenleiter bilden dabei einen Zylinder oder Zapfen, welcher sich insbesondere zentrisch vom Becherboden in den von den Außenleitern, und so der Becherwand umschlossenen, Hohlraum hinein erstreckt. Bevorzugt erstreckt sich zwischen den Spulenwindungen ein Isolationsspalt oder ein Isolationsmaterial, insbesondere Kunststoffmaterial.

Die Teilwindung ist bevorzugt in einem Schnitt U-förmig ausgebildet. Weiter bevorzugt bilden der Innenleiter und der Außenleiter jeweils einen U-Schenkel, wobei der Verbindungsabschnitt einen die U-Schenkel verbindenden U-Boden bildet.

In einer bevorzugten Ausführungsform bildet der Außenleiter und ein an diesen angeformter Verbindungsabschnitt ein Bechersegment, wobei der Verbindungsabschnitt ein Becherbodensegment bildet. Die Bechersegmente sämtlicher Spulenteilwindungen der Gleichtaktdrossel können so gemeinsam eine Art Becher bilden. Bevorzugt ist der Becher ausgebildet, den Ringkern aufzunehmen.

In einer bevorzugten Ausführungsform weisen die Außenleiter und/oder die Innenleiter jeweils einen angeformten Lötfuß zum Verlöten mit einem Schaltungsträger auf. Vorteilhaft kann die Gleichtaktdrossel so mittels Oberflächenmontage, insbesondere SMD-Montage (SMD = Surface-Mounted-Device), beispielsweise in einem Reflow-Lötofen, mit einem Schaltungsträger verlötet werden.

In einer bevorzugten Ausführungsform weisen die Lotfüße jeweils eine Kontaktfläche auf, wobei die Kontaktflächen in einer gemeinsamen Verbindungsebene angeordnet sind. Vorteilhaft kann die Gleichtaktdrossel so mit einem eben ausgebildeten Schaltungsträger reflow-verlötet werden.

Der Schaltungsträger ist bevorzugt ein IMS-Schaltungsträger (IMS =Insulated-Metal-Substrate), DCB-Schaltungsträger (DCB = Direct-Copper-Bonded), AMB-Schaltungsträger (AMB =Active-Metal-Brazed), LTCC-Schaltungsträger (LTCC = Low-Temperature-Cofired-Ceramics) oder ein HTCC-Schaltungsträger (HTCC = High-Temperature-Cofired-Ceramics).

Die Erfindung wird nun im Folgenden anhand von Figuren und weiteren Ausführungsbeispielen beschrieben. Weitere vorteilhafte Ausführungsvarianten ergeben sich aus einer Kombination der in den Figuren und in den abhängigen Ansprüchen beschriebenen Merkmale.
Figur 1 zeigt ein Ausführungsbeispiel für eine Gleichtaktdrossel, bei der Spulenwindungen jeweils einen Innenleiter umfassen, wobei die Innenleiter gemeinsam den Durchbruch eines Ringkerns der Gleichtaktdrossel ausfüllen;
Figur 2 zeigt eine Aufsicht auf die in Figur 1 dargestellte Gleichtaktdrossel, bei der die Spulenwindungen gemeinsam einen Becher formen in dem der Ringkern aufgenommen werden kann;
Figur 3 zeigt die in den Figuren 1 und 2 dargestellte Gleichtaktdrossel, in einer Aufsicht auf den Hohlraum in dem der Ringkern aufgenommen werden kann;
Figur 4 zeigt ein Diagramm in dem ein Stromfluss durch die Spulenwindungen der Spule und ein dazu entgegengesetzter Stromfluss durch die Spulenwindungen der weiteren Spule dargestellt sind.

Figur 1 zeigt ein Ausführungsbeispiel für eine Gleichtaktdrossel 1 in einer Schnittdarstellung. Die Gleichtaktdrossel 1 weist einen insbesondere magnetisch permeabel ausgebildeten Ringkern 2 auf. Der Ringkern 2 ist beispielsweise aus Ferrit gebildet, und weist einen Durchbruch 20 auf. Die Gleichtaktdrossel 1 weist auch eine Spulenwindung 3 einer ersten Spule auf, und eine Spulenwindung 4 einer zweiten Spule.

Die Spulenwindung 3 umfasst in diesem Ausführungsbeispiel einen Außenleiter 5, und einen Innenleiter 7, welche jeweils über einen Verbindungsabschnitt 13 miteinander verbunden sind. Die Spulenwindung 3 ist in diesem Ausführungsbeispiel einstückig ausgebildet. Die Spulenwindung 4 umfasst einen Außenleiter 6 und einen Innenleiter 8, welche jeweils über einen Verbindungsabschnitt 14 miteinander elektrisch verbunden sind. Die Außenleiter 6 und 5 bilden jeweils einen Teil, insbesondere ein Segment, einer Zylinderwand eines Hohlzylinders. Die Verbindungsabschnitte 13 und 14 bilden jeweils ein Bodensegment eines Bechersegments, gebildet durch die Spulenwindungen 3 und 4.

Die Spulenwindungen 3 und 4 bilden jeweils in dem in Figur 1 dargestellten Längsschnitt eine U-Form, wobei bei der U-Form ein Außenleiter und der über den Verbindungsabschnitt mit dem Außenleiter verbundene Innenleiter jeweils einen U-Schenkel bilden. Der Verbindungsabschnitt 13 beziehungsweise 14 bildet dabei einen U-Boden.

Die Innenleiter 7 und 8 bilden gemeinsam mit einem zwischen den Innenleitern 7 und 8 eingeschlossenen Trennsteg 10 eine Säule oder einen Zapfen, welcher sich in einem Durchbruch des Ringkerns 2 erstreckt. Der so gebildete Zapfen ist an den Becherboden, gebildet durch die Verbindungsabschnitte 13 und 14, angeformt und erstreckt sich insbesondere zentrisch in einem von den Außenwänden 5 und 6 umschlossenen Hohlraum 12. Der Hohlraum 12 ist so hohlzylinderförmig ausgebildet, sodass ein hohlzylinderförmig ausgebildeter Ringkern, wie der Ringkern 2, in den Hohlraum 12 aufgenommen werden kann. Die Gleichtaktdrossel 1 weist auch einen Haltekörper auf, welcher in diesem Ausführungsbeispiel aus Kunststoff, insbesondere Kunststoffspritzguss, gebildet ist. Der Haltekörper umfasst den bereits erwähnten Trennsteg 10 und eine die Becherinnenwand auskleidende Isolierschicht 9. Die Isolierschicht 9 erstreckt sich radial umlaufend an einer Innenseite der Becheraußenwand, an dem Becherboden, und an einer zu dem Hohlraum 12 weisenden Außenwand der den zuvor erwähnten Zapfen formenden Innenleiter, insbesondere die Innenleiter 6 und 7.

Der Ringkern 2 ist in diesem Ausführungsbeispiel mittels Klebstoff 15 an dem Becherboden befestigt.

Die Gleichtaktdrossel 1 ist ausgebildet, mittels Oberflächenlötmontage mit einem Schaltungsträger verbunden zu werden. Dazu sind an die U-Schenkel, insbesondere die Außenleiter und die Innenleiter der Spulenwindungen, jeweils Lötfüße angeformt, deren Kontaktflächen in einer gemeinsamen Ebene, insbesondere Verbindungsebene zum Lötverbinden mit einem Schaltungsträger, angeordnet sind. Die Spulenwindung 3 weist dazu einen an den Außenleiter 5 angeformten Lötfuß 28 mit einer Kontaktfläche 42 und einen an den Innenleiter 7 angeformten Lötfuß 30 mit einer Kontaktfläche 44 auf. Die Spulenwindung 4 weist dazu einen an den Außenleiter 6 angeformten Lötfuß 27 mit einer Kontaktfläche 41 und einen an den Innenleiter 8 angeformten Lötfuß 29 mit einer Kontaktfläche 43 auf.

Figur 1 zeigt auch einen Verschlussdeckel 16, welcher Bestandteil der Gleichtaktdrossel 1 ist.

Der Verschlussdeckel 16 ist ausgebildet, den Hohlraum 12, insbesondere nachdem der Ringkern 2 in den Hohlraum 12 eingefügt worden ist, zu verschließen. Der Verschlussdeckel 16 ist dazu sich flach erstreckend und ringförmig ausgebildet und weist einen Durchbruch auf, durch den der zuvor erwähnte Zapfen umfassend die Innenleiter hindurchgeführt werden kann. Der Verschlussdeckel 16 kann auf einer durch die Isolierschicht 9 geformte Auflageschulter aufgelegt werden. Der Hohlraum 12 der Gleichtaktdrossel 1 kann so vor eindringender Verschmutzung oder Feuchtigkeit geschützt sein.

Figur 1 zeigt auch einen Schaltungsträger 21, welcher ausgebildet ist, mit der Gleichtaktdrossel verlötet zu werden. Der Schaltungsträger 21 kann zusammen mit der Gleichtaktdrossel ein Kontaktsystem bilden. Der Schaltungsträger ist ausgebildet, die Spulenwindungen derselben Spule miteinander elektrisch zu verbinden. Der Schaltungsträger ist beispielsweise ein IMS-Schaltungsträger, DCB-Schaltungsträger, AMB-Schaltungsträger, LTCC-Schaltungsträger oder ein HTCC-Schaltungsträger.

Figur 2 zeigt die in Figur 1 bereits dargestellte Gleichtaktdrossel in einer insbesondere seitlichen Aufsicht. Dargestellt ist eine Schnittlinie 19, welche die in Figur 1 dargestellte Schnittdarstellung repräsentiert.

Die Gleichtaktdrossel 1 umfasst in diesem Ausführungsbeispiel vier voneinander galvanisch getrennte Spulenwindungen. Jede der Spulenwindungen bildet in diesem Ausführungsbeispiel ein Bechersegment, insbesondere ein Becherviertelsegment. Zwischen den Bechersegmenten sind - in diesem Ausführungsbeispiel mittels Kunststoffspritzguss - Trennwände oder Trennstege zur elektrischen Isolation der Bechersegmente voneinander ausgebildet. Eine Trennwand 10 bildet in diesem Ausführungsbeispiel eine Becherhalbierende entlang einer Längsachse 40, und trennt so zueinander gegenüberliegende Bechersegmente voneinander elektrisch isolierend. Ein weiterer Trennsteg 11, welcher eine Becherhalbierende bildet, ist ausgebildet, zwei Becherhälften umfassend zwei Bechersegmente voneinander elektrisch isolierend zu trennen. Die Trennwände 10 und 11 sind in diesem Ausführungsbeispiel zueinander senkrecht angeordnet. Zwischen der Trennwand 10 und 11 erstreckt sich die Spulenwindung 3, und dazu gegenüberliegend, die Spulenwindung 4. Quer zu den einander gegenüberliegenden Spulenwindungen 3 und 4 sind zwischen der Becherwand 11 und der Becherwand 10 eine Spulenwindung 17 und eine Spulenwindung 18 einander gegenüberliegend angeordnet. Entlang eines Radialumlaufs um den Ringkern 2 sowie um die Längsachse 40 sind somit die Spulenwindung 3, getrennt durch die Trennwand 10 und gefolgt von der Spulenwindung 17 angeordnet, die Spulenwindung 17 ist entlang des Radialumlaufs von der Spulenwindung 4 durch die Trennwand 11 getrennt. Zu der Spulenwindung 4 entlang des Radialumlaufs benachbart angeordnet ist die Spulenwindung 18, getrennt durch die Trennwand 10.

Der Verbindungsabschnitt 13 der Spulenwindung 3, der Verbindungsabschnitt 14 der Spulenwindung 4, ein Verbindungsabschnitt 25 der Spulenwindung 17 und ein Verbindungsabschnitt 26 der Spulenwindung 18 bilden gemeinsam einen Becherboden des durch die Spulenwindungen gemeinsam geformten Bechers. Die Außenleiter 5, 6 und ein Außenleiter 22 der Spulenwindung 17, und ein Außenleiter der Spulenwindung 18 bilden gemeinsam eine Becherwand, welche den Hohlraum 12 zur Aufnahme des Ringkerns 2 umschließt.

An die Außenleiter sind jeweils Lötfüße angeformt, wobei ein Lötfuß 28 an den Außenleiter 5 der Spulenwindung 3, und ein an den Außenleiter 6 der Spulenwindung 4 angeformter Lötfuß 27, und ein an den Außenleiter 22 angeformter Lötfuß 31 der Spulenwindung 17 beispielhaft bezeichnet sind. Die Außenleiter weisen jeweils beispielsweise wenigstens einen, zwei, oder wie in Figur 2 dargestellt, drei Lötfüße auf.

Figur 3 zeigt die in den Figuren 1 und 2 bereits beschriebene Gleichtaktdrossel 1 in einer Aufsicht auf die Lötfüße und den Hohlraum 12. Die Trennwände 10 und 11 sind jeweils zueinander überkreuzt angeordnet und schließen einen rechten Winkel zwischeneinander ein. Die in radialer Umlaufrichtung um die Hochachse 40 radial umlaufend angeordneten Spulenwindungen 3, 17, 4 und 18 bilden jeweils ein Kreisviertelsegment. Die Isolierschicht 9 des Haltekörpers, welche an die Trennwände 10 und 11 angeformt ist, umspannt einen ringförmigen Hohlraum zur Aufnahme des in Figur 1 dargestellten Ringkerns 2.

Die Isolierschicht 9 bildet so eine Art Ringwanne, welche den Ringkern 2 gegen die Außenleiter 3, 17, 4 und 18, und gegen die Innenleiter 7, 8, 35 und 36 elektrisch isoliert.

Der Innenleiter 35 ist Bestandteil der Spulenwindung 17, und der Innenleiter 36 ist Bestandteil der Spulenwindung 18. Die Spulenwindung 18 weist einen Außenleiter 33 auf, welcher mittels des in Figur 2 dargestellten Verbindungselements 26 als Becherbodensegment mit dem Innenleiter 36 verbunden ist.

Die Innenleiter 7 und 8 liegen getrennt durch die Trennwände 10 und 11, welche sich auch zwischen den Innenleitern erstrecken, einander gegenüber. Die Trennwand 10 bildet im Bereich zwischen den Innenleitern einen Mittensteg 23. Die Trennwand 11 bildet im Bereich zwischen den Innenleitern einen Mittensteg 24. Die Mittenstege 23 und 24 bilden gemeinsam eine Art Kreuz und schneiden einander im Zentrum der Gleichtaktdrossel. Das Zentrum, insbesondere ein Zentrum einer rotationssymmetrischen Ausbildung der Gleichtaktdrossel 1, ist durch die Längsachse 40 gebildet.

Die Innenleiter 35 und 36 liegen, getrennt durch die Trennwände 10 und 11, einander gegenüber.

Die Lötfüße 27, 28, 31, 32 der Außenleiter und die Lötfüße 29, 30, 37 und 38 der Innenleiter weisen jeweils Kontaktflächen auf, welche koplanar zueinander angeordnet sind. So können die Innenleiter mit den Lötfüßen mit einem Schaltungsträger, insbesondere einem keramischen Schaltungsträger, gemeinsam verlötet werden.

Zur Ausbildung einer Spule der Gleichtaktdrossel 1, welche zwei Spulenwindungen umfasst, kann ein Innenleiter, beispielsweise der Innenleiter 7, mit einer elektrisch leitfähigen Schicht eines Schaltungsträgers über den Lötfuß 29 verlötet werden. Die elektrisch leitfähige Schicht verbindet dann den Lötfuß 29 mit dem Außenleiter, welcher in Radialumlaufrichtung zu dem Innenleiter 7 unmittelbar benachbart angeordnet ist, in diesem Ausführungsbeispiel mit dem Außenleiter 22 der Spulenwindung 17, und dort mit dem Lötfuß 31. Die Spule, umfassend zwei Spulenwindungen, weist dann den Lötfuß 28 des Außenleiters der Spulenwindung 5 als einen ersten Anschluss auf, und weiter den Lötfuß 31 des Innenleiters 35 der Spulenwindung 17 als zweiten Anschluss auf.

Zur Ausbildung der weiteren Spule der Gleichtaktdrossel 1 kann beispielsweise der Innenleiter 9 der Spulenwindung 4 mittels einer weiteren elektrisch leitfähigen Schicht des - in Figur 1 dargestellten - Schaltungsträgers mit dem Außenleiter 33 der dazu benachbarten Spulenwindung 18 elektrisch verbunden werden. Die Ströme der Innenleiter derselben Spule fließen so in dem Durchbruch des Ringkerns in dieselbe Richtung.

Figur 4 zeigt ein Schaltdiagramm, in dem die Ausbildung der Spule und der weiteren Spule der in den Figuren 1, 2 und 3 gezeigten Gleichtaktdrossel verdeutlicht ist. Die Spule und die weitere Spule umfassen jeweils zwei Windungen. Ein Spulenstrom durch die Spule kann von dem Lötfuß 28 des Außenleiters 5 durch eine erste Windung der Spule über den Außenleiter 28, von dort über den Verbindungsabschnitt 13 zum Innenleiter 7 fließen. Dort wird eine magnetische Kopplung in den Ringkern 2 erzeugt. Der Strom kann über einen Schaltungsträger, - beispielsweise den in Figur 1 dargestellten Schaltungsträger 21, - von dem Lötfuß 29 zum Lötfuß 31 des dazu benachbarten Spulensegments fließen. Dieses bildet eine zweite Windung der Spule. Der Strom kann weiter über den Außenleiter 22, den Verbindungsabschnitt 25 zum Innenleiter 35 fließen, der so in derselben Richtung durch den Ringkern 2 fließt wie der Strom durch den Innenleiter 7.

Ein zu dem Strom durch die Spule entgegengesetzt gerichteter Strom kann durch die weitere Spule fließen, deren erste Spulenwindung aus dem Außenleiter 6, dem Verbindungsabschnitt 14 und dem Innenleiter 8 gebildet ist. Die zweite Windung der weiteren Spule ist aus dem Außenleiter 33, dem Verbindungsabschnitt 26 und dem Innenleiter 36 gebildet. Die Windungen sind jeweils einstückig, beispielsweise aus Kupfer, insbesondere Reinkupfer gebildet.

EMV-Störungen die den Strömen überlagert sind, können so einander im Ringkern 2 aufheben.

## Patentansprüche

1. Gleichtaktdrossel (1) mit einem insbesondere magnetisch permeablen insbesondere kreisringförmigen Ringkern (2) und wenigstens einer Spule (5, 13, 7, 22, 25, 35) und wenigstens einer weiteren Spule (6, 14, 8, 33, 26, 36), wobei die Spule (5, 13, 7, 22, 25, 35) und die weitere Spule (6, 14, 8, 33, 26, 36) jeweils derart im Bereich des Ringkerns (2) angeordnet sind, dass ein die Spulen durchsetzender magnetischer Fluss den Ringkern (2) erfasst,
wobei
der Ringkern (2) einen insbesondere zylindrischen Durchbruch (20) umschließt und die Spulen (5, 6, 7, 8, 13, 14, 22, 25, 26, 33, 35, 36) für jede Spulenwindung (3, 4, 17, 18) jeweils wenigstens einen elektrischen Innenleiter (7, 8, 35, 36), insbesondere eine Stromschiene umfassen, welcher in dem Durchbruch (20) angeordnet ist, wobei die Spulenwindung einen mit dem Innenleiter (7, 8, 35, 36) elektrisch verbundenen Außenleiter (5, 6, 22, 33) aufweist, wobei der Außenleiter (5, 6, 22, 33) einen Zylindermantelabschnitt, insbesondere Zylindermantelsegment bildet, welcher ausgebildet ist, einen Umfangsabschnitt des Ringkerns (2) zu umschließen
**dadurch gekennzeichnet, dass**
die Gleichtaktdrossel einen Verschlussdeckel (16) aufweist,
wobei der, insbesondere ringförmige, Verschlussdeckel (16) ausgebildet ist, einen Hohlraum (12), in den der Ringkern (2) eingefügt ist, zu verschließen.

2. Gleichtaktdrossel (1) nach Anspruch 1 oder 2,
**dadurch gekennzeichnet, dass**
wobei die in dem Durchbruch (20) angeordneten Innenleiter (7, 8, 35, 36) gemeinsam eine Zylinderform ausbilden und so den Durchbruch (20) gemeinsam ausfüllen, und wobei die Innenleiter (7, 8, 35, 36) jeweils einen kreissegmentförmigen Querschnitt aufweisen.

3. Gleichtaktdrossel (1) nach Anspruch 1 oder 2,
**dadurch gekennzeichnet, dass**
die Spulen (5, 6, 7, 8, 13, 14, 22, 25, 26, 33, 35, 36) jeweils nur eine Spulenwindung (3, 4, 17, 18) aufweisen und die Außenleiter (5, 6, 22, 33) oder zusätzlich die Innenleiter (7, 8, 35, 36) dazu jeweils im Querschnitt Halbkreisförmig ausgebildet sind.

4. Gleichtaktdrossel nach Anspruch 1 oder 2,
**dadurch gekennzeichnet, dass**
die Spulen (5, 6, 7, 8, 13, 14, 22, 25, 26, 33, 35, 36) jeweils zwei Spulenwindungen (3, 4, 17, 18) aufweisen, wobei die Außenleiter (5, 6, 22, 33) und/oder die Innenleiter (7, 8, 35, 36) dazu jeweils im Querschnitt Kreisviertelsegmentförmig ausgebildet sind.

5. Gleichtaktdrossel (1) nach einem der vorhergehenden Ansprüche,
**dadurch gekennzeichnet, dass**
die Gleichtaktdrossel (1) einen elektrisch isolierend ausgebildeten Haltekörper (9), insbesondere Kunststoffkörper aufweist, welcher sich wenigstens zwischen zueinander benachbarten Außenleitern (5, 6, 22, 33), oder zusätzlich Innenleitern (7, 8, 35, 36) erstreckt, und welcher den ringförmigen Hohlraum (12) zur Aufnahme des Ringkerns (2) umschließt, welcher ausgebildet ist, den Ringkern (2) aufzunehmen.

6. Gleichtaktdrossel (1) nach Anspruch 5,
**dadurch gekennzeichnet, dass**
der Haltekörper (9) eine Isolierschicht (9) aufweist, welche ausgebildet ist, die Außenleiter (5, 6, 22, 33) und/oder die Innenleiter (7, 8, 35, 36) gegen den Ringkern (2) elektrisch zu isolieren.

7. Gleichtaktdrossel (1) nach einem der vorhergehenden Ansprüche,
**dadurch gekennzeichnet, dass**
der Außenleiter (5, 6, 22, 33) einer Spulenwindung (3, 4, 17, 18) über einen kreissegmentförmigen Verbindungsabschnitt (13, 14, 25, 26) mit dem Innenleiter (7, 8, 35, 36) verbunden ist.

8. Gleichtaktdrossel (1) nach Anspruch 7,
**dadurch gekennzeichnet, dass**
der Außenleiter (5, 6, 22, 33) und ein an diesen angeformter Verbindungsabschnitt (13, 14, 25, 26) ein Bechersegment bilden, wobei der Verbindungsabschnitt (13, 14, 25, 26) ein Becherbodensegment bildet.

9. Gleichtaktdrossel (1) nach Anspruch 7 oder 8,
**dadurch gekennzeichnet, dass**
die Außenleiter (5, 6, 22, 33) und/oder die Innenleiter (7, 8, 35, 36) jeweils einen angeformten Lötfuß (27, 28, 29, 30, 31, 32) zum Verlöten mit einem Schaltungsträger (21) aufweisen.

10. Gleichtaktdrossel (1) nach einem der vorhergehenden Ansprüche,
**dadurch gekennzeichnet, dass**
die Lötfüße (27, 28, 29, 30, 31, 32) jeweils eine Kontaktfläche (41, 42, 43, 44) aufweisen, wobei die Kontaktflächen in einer gemeinsamen Verbindungsebene angeordnet sind.

## Claims

1. Common mode choke (1) having an in particular magnetically permeable in particular ring-shaped annular core (2) and at least one coil (5, 13, 7, 22, 25, 35) and at least one further coil (6, 14, 8, 33, 26, 36), wherein the coil (5, 13, 7, 22, 25, 35) and the further coil (6, 14, 8, 33, 26, 36) are each arranged in the region of the annular core (2) in such a way that a magnetic flux passing through the coils encompasses the annular core (2),
wherein
the annular core (2) encloses an in particular cylindrical aperture (20), and the coils (5, 6, 7, 8, 13, 14, 22, 25, 26, 33, 35, 36) comprise, for each coil winding (3, 4, 17, 18), at least one respective electrical inner conductor (7, 8, 35, 36), in particular a busbar, which is arranged in the aperture (20), wherein the coil winding has an outer conductor (5, 6, 22, 33) electrically connected to the inner conductor (7, 8, 35, 36), wherein the outer conductor (5, 6, 22, 33) forms a cylinder jacket portion, in particular a cylinder jacket segment, which is designed to enclose a circumferential portion of the annular core (2),
**characterized in that**
the common mode choke has a closure lid (16),
wherein the in particular annular closure lid (16) is designed to close a cavity (12) into which the annular core (2) is inserted.

2. Common mode choke (1) according to Claim 1,
**characterized in that**
the inner conductors (7, 8, 35, 36) arranged in the aperture (20) together form a cylinder shape and thus conjointly fill the aperture (20), and the inner conductors (7, 8, 35, 36) each have a circular segmental cross section.

3. Common mode choke (1) according to Claim 1 or 2,
**characterized in that**
the coils (5, 6, 7, 8, 13, 14, 22, 25, 26, 33, 35, 36) each have only one coil winding (3, 4, 17, 18), and the outer conductors (5, 6, 22, 33) or additionally the inner conductors (7, 8, 35, 36) are for this purpose each semicircular in cross section.

4. Common mode choke according to Claim 1 or 2,
**characterized in that**
the coils (5, 6, 7, 8, 13, 14, 22, 25, 26, 33, 35, 36) each have two coil windings (3, 4, 17, 18), wherein the outer conductors (5, 6, 22, 33) and/or the inner conductors (7, 8, 35, 36) are for this purpose each designed with a quarter-circular segmental cross section.

5. Common mode choke (1) according to one of the preceding claims,
**characterized in that**
the common mode choke (1) has an electrically insulating holding body (9), in particular a plastic body, which extends at least between mutually adjacent outer conductors (5, 6, 22, 33), or additionally inner conductors (7, 8, 35, 36), and which encloses the annular cavity (12) for receiving the annular core (2), which annular cavity is designed to receive the annular core (2).

6. Common mode choke (1) according to Claim 5,
**characterized in that**
the holding body (9) has an insulating layer (9), which is designed to electrically insulate the outer conductors (5, 6, 22, 33) and/or the inner conductors (7, 8, 35, 36) from the annular core (2).

7. Common mode choke (1) according to one of the preceding claims,
**characterized in that**
the outer conductor (5, 6, 22, 33) of a coil winding (3, 4, 17, 18) is connected to the inner conductor (7, 8, 35, 36) via a circular segmental connection portion (13, 14, 25, 26).

8. Common mode choke (1) according to Claim 7,
**characterized in that**
the outer conductor (5, 6, 22, 33) and a connection portion (13, 14, 25, 26) moulded onto the latter form a cup segment, wherein the connection portion (13, 14, 25, 26) forms a cup bottom segment.

9. Common mode choke (1) according to Claim 7 or 8,
**characterized in that**
the outer conductors (5, 6, 22, 33) and/or the inner conductors (7, 8, 35, 36) each have a moulded-on solder foot (27, 28, 29, 30, 31, 32) for soldering to a circuit carrier (21).

10. Common mode choke (1) according to one of the preceding claims,
**characterized in that**
the solder feet (27, 28, 29, 30, 31, 32) each have a contact surface (41, 42, 43, 44), wherein the contact surfaces are arranged in a common connecting plane.

## Revendications

1. Bobine de choc de mode commun (1) comprenant un noyau annulaire (2) magnétiquement perméable, notamment en forme de bague circulaire, et au moins une bobine (5, 13, 7, 22, 25, 35) et au moins une bobine supplémentaire (6, 14, 8, 33, 26, 36), la bobine (5, 13, 7, 22, 25, 35) et la bobine supplémentaire (6, 14, 8, 33, 26, 36) étant respectivement disposées dans la zone du noyau annulaire (2) de telle sorte qu'un flux magnétique qui traverse les bobines détecte le noyau annulaire (2),
le noyau annulaire (2) entourant une traversée (20) notamment cylindrique et les bobines (5, 6, 7, 8, 13, 14, 22, 25, 26, 33, 35, 36) comprenant respectivement, pour chaque spire de bobine (3, 4, 17, 18), au moins un conducteur électrique intérieur (7, 8, 35, 36), notamment une barre conductrice, laquelle est disposée dans la traversée (20), la spire de bobine possédant un conducteur extérieur (5, 6, 22, 33) relié électriquement au conducteur intérieur (7, 8, 35, 36), le conducteur extérieur (5, 6, 22, 33) formant une portion d'enveloppe cylindrique, notamment un segment d'enveloppe cylindrique, lequel est configuré pour entourer une portion périphérique du noyau annulaire (2)
**caractérisée en ce que**
la bobine de choc de mode possède un couvercle de fermeture (16),
le couvercle de fermeture (16), notamment de forme annulaire, étant configuré pour fermer un espace creux (12) dans lequel est inséré le noyau annulaire (2).

2. Bobine de choc en mode commun (1) selon la revendication 1,
**caractérisée en ce que**
les conducteurs intérieurs (7, 8, 35, 36) disposés dans la traversée (20) forment ensemble une forme cylindrique et remplissant ainsi ensemble la traversée (20), et les conducteurs intérieurs (7, 8, 35, 36) possédant chacun une section transversale en forme de segment de cercle.

3. Bobine de choc en mode commun (1) selon la revendication 1 ou 2,
**caractérisée en ce que**
les bobines (5, 6, 7, 8, 13, 14, 22, 25, 26, 33, 35, 36) ne possèdent respectivement qu'une seule spire de bobine (3, 4, 17, 18) et les conducteurs extérieurs (5, 6, 22, 33) ou en plus les conducteurs intérieurs (7, 8, 35, 36) sont respectivement configurés à cet effet en forme de demi-cercle en section transversale.

4. Bobine de choc en mode commun selon la revendication 1 ou 2,
**caractérisée en ce que**
les bobines (5, 6, 7, 8, 13, 14, 22, 25, 26, 33, 35, 36) possèdent respectivement deux spires de bobine (3, 4, 17, 18), les conducteurs extérieurs (5, 6, 22, 33) et/ou les conducteurs intérieurs (7, 8, 35, 36) étant respectivement configurés à cet effet en forme de segment de quart de cercle en section transversale.

5. Bobine de choc en mode commun (1) selon l'une des revendications précédentes,
**caractérisée en ce que**
la bobine de choc en mode commun (1) possède un corps de maintien (9) réalisé électriquement isolant, notamment un corps en matière plastique, lequel s'étend au moins entre des conducteurs extérieurs (5, 6, 22, 33) voisins les uns des autres, ou en plus des conducteurs intérieurs (7, 8, 35, 36), et lequel entoure l'espace creux (12) de forme annulaire destiné à recevoir le noyau annulaire (2), lequel est configuré pour recevoir le noyau annulaire (2).

6. Bobine de choc en mode commun (1) selon la revendication 5,
**caractérisée en ce que**
le corps de maintien (9) possède une couche isolante (9), laquelle est configurée pour isoler électriquement les conducteurs extérieurs (5, 6, 22, 33) et/ou les conducteurs intérieurs (7, 8, 35, 36) par rapport au noyau annulaire (2).

7. Bobine de choc en mode commun (1) selon l'une des revendications précédentes,
**caractérisée en ce que**
le conducteur extérieur (5, 6, 22, 33) d'une spire de bobine (3, 4, 17, 18) est relié au conducteur intérieur (7, 8, 35, 36) par le biais d'une portion de liaison (13, 14, 25, 26) en forme de segment de cercle.

8. Bobine de choc en mode commun (1) selon la revendication 7,
**caractérisée en ce que**
le conducteur extérieur (5, 6, 22, 33) et une portion de liaison (13, 14, 25, 26) façonnée sur celui-ci forment un segment de godet, la portion de liaison (13, 14, 25, 26) formant un segment de fond de godet.

9. Bobine de choc en mode commun (1) selon la revendication 7 ou 8,
**caractérisée en ce que**
les conducteurs extérieurs (5, 6, 22, 33) et/ou les conducteurs intérieurs (7, 8, 35, 36) possèdent chacun un pied de brasage (27, 28, 29, 30, 31, 32) formé d'un seul tenant destiné au brasage avec un porte-circuit (21).

10. Bobine de choc en mode commun (1) selon l'une des revendications précédentes,
**caractérisée en ce que**
les pieds de brasage (27, 28, 29, 30, 31, 32) possèdent respectivement une surface de contact (41, 42, 43, 44), les surfaces de contact étant disposées dans un plan de connexion commun.
